# FASCICULE DE BREVET EUROPEEN

(11) **EP 4 100 357 B1**
(45) Date de publication et mention de la délivrance du brevet: **22.11.2023**
(21) Numéro de dépôt: 21707350.1
(22) Date de dépôt: 04.02.2021
(51) Int. Cl.: B67B 7/92, B67B 7/02

(54) **DISPOSITIF POUR L'OUVERTURE D'UNE BOUTEILLE DE VIN OU SIMILAIRE AVEC UNE PINCE CHAUDE**
VORRICHTUNG ZUM ÖFFNEN EINER WEINFLASCHE ODER DERGLEICHEN MIT EINER HEISSKLAMMER
DEVICE FOR OPENING A BOTTLE OF WINE OR THE LIKE WITH A HOT CLAMP

(30) Priorité: 07.02.2020 FR 2001217
(43) Date de publication de la demande: 14.12.2022
(73) Titulaire: Haro, Guillaume, 75014 Paris (FR)
(72) Inventeur: Haro, Guillaume, 75014 Paris (FR)
(74) Mandataire: Germain Maureau
(86) Numéro de dépôt international: PCT/FR2021/050206
(87) Numéro de publication internationale: WO 2021/156572

(56) Documents cités:
- Hélène Binet: "Technique de salle : L'ouverture du Porto au feu à La Pyramide", Un oeil en salle, 27 avril 2016 (2016-04-27), XP055762087, Extrait de l'Internet: URL:https://unoeilensalle.fr/technique-de- salle-louverture-du-porto-au-feu-a-la-pyra mide/ [extrait le 2020-12-21]

## Description

### Domaine technique

La présente invention concerne le domaine du vin et plus particulièrement un dispositif pour l'ouverture des bouteilles de vins doux naturels tels que le porto par exemple.

### Etat de la technique

Dans le domaine du vin, il est bien connu qu'il est particulièrement difficile d'ouvrir une bouteille d'un vieux porto au moyen d'un tire-bouchon traditionnel en raison de la détérioration de son bouchon en liège. En effet, les bouchons en liège fermant les bouteilles de porto se désagrègent au cours du temps en raison du taux d'alcool et de la teneur en sucre du porto notamment, la partie basse du bouchon en liège étant généralement la plus dégradée du fait qu'elle est en partie en contact direct avec le porto.

Ainsi, plus le porto est ancien et plus le bouchon est dégradé de sorte qu'il devient impossible de retirer le bouchon au moyen d'un tire-bouchon.

On notera que ce problème de détérioration du bouchon au cours du temps intervient également avec d'autres vins, qu'il s'agisse de vin rouge ou de vin blanc.

Afin de remédier à cet inconvénient, il est bien connu d'ouvrir ces bouteilles de vieux porto selon une technique dite de la pince chaude. Cette technique consiste à utiliser une pince dite à porto constituée de deux bras articulés autour d'un axe, chaque bras comprenant à une première extrémité une poignée et à son extrémité opposée un mors de forme hémi-annulaire.

Le procédé consiste à chauffer les mors de la pince à porto sur les braises d'un foyer ou similaire puis à positionner les mors chauffés à blanc autour du goulot de la bouteille de porto sous l'extrémité inférieure du bouchon, puis à retirer les mors chauds du goulot et apposer un chiffon imbiber d'eau froide sur le goulot au niveau de la zone chauffée par les mors. Le choc thermique procure la cassure du verre et l'extrémité supérieure du goulot de la bouteille peut être retiré avec le bouchon et le porto peut ensuite être servi après décantation si nécessaire.

L'inconvénient de ce procédé est qu'il nécessite une certaine pratique de sorte qu'elle n'est pratiquée que par de rares sommeliers, généralement dans des restaurants.

Il existe donc un besoin de procurer un dispositif permettant la mise en oeuvre de ce procédé par des particuliers n'ayant pas de connaissance particulière dudit procédé de la pince chaude.

L'article intitulé "Technique de salle : L'ouverture du Porto au feu à La Pyramide", publié le 27 avril 2016 dans le magazin "un oeil en salle", écrit par Hélène Binet et retrouvé à l'adresse internet https://unoeilensalle.fr/technique-de-salle-louverture-du-porto-au-feu-a-la-pyramide/ le 21 décembre 2020, décrit un dispositif connu qui comprend les caractéristiques techniques du préambule de la revendication 1.

### Divulgation de l'invention

L'un des buts de l'invention est donc de remédier à ces inconvénients en proposant un dispositif pour l'ouverture d'une bouteille de vin avec une pince chaude de conception simple et peu onéreuse, facile d'utilisation et procurant une bonne sécurité pour l'utilisateur.

A cet effet, et conformément à l'invention, il est proposé un dispositif pour l'ouverture d'une bouteille de vin comprenant une pince constituée de deux bras articulés autour d'un axe, chaque bras comprenant à une première extrémité une poignée ou un anneau et à son extrémité opposée un mors de forme hémi-annulaire ou hémi-cylindrique, le rayon de courbure de chaque mors étant sensiblement égal au rayon de courbure de la bouteille de vin ; ledit dispositif est remarquable en ce qu'il comprend au moins un socle, des moyens de chauffage positionnés sur ledit socle et une potence solidaire du socle et comprenant des moyens de retenu de la pince de telle sorte que les mors de cette dernière s'étendent au droit des moyens de chauffage.

De préférence, ladite potence comporte une partie inférieure verticale, i.e. s'étendant sensiblement perpendiculairement audit socle, et une partie supérieure inclinée.

Par ailleurs, la partie supérieure de la potence forme un angle compris entre 100° et 130° avec la partie inférieure de ladite potence et, de préférence, la partie supérieure de la potence forme un angle de 115° avec la partie inférieure de ladite potence.

De plus, l'extrémité distale de la potence, i.e. l'extrémité supérieure de la partie supérieure de ladite potence, est repliée vers le haut suivant une angle d'environ 90° pour former une patte dite de retenue munie d'au moins une fente apte à recevoir les bras de la pince.

Afin d'assurer la stabilité de la pince, la partie supérieure de la potence comporte au moins un berceau dans lequel prend appui les bras de la pince.

Selon une première variante d'exécution, les moyens de chauffage consistent en au moins une résistance électrique chauffante couplée à un thermostat ou un rhéostat, ladite résistance électrique chauffante étant au contact des mors de la pince lorsque cette dernière est supportée par la potence.

Selon une seconde variante d'exécution, les moyens de chauffage consistent en au moins une bouteille de gaz muni d'un brûleur et d'une molette de réglage du débit de gaz, ladite bouteille de gaz s'étendant dans un carter dont l'extrémité inférieure est ouverte et prend appui sur le socle et dont l'extrémité supérieure est muni d'un capot supérieur muni d'une ouverture pour le passage du brûleur.

De préférence, le carter présente une forme cylindrique.

Par ailleurs, selon une variante d'exécution, le capot supérieur est constitué de deux demi-disques, chaque demi-disque comprenant un évidement hémicirculaire dans la partie centrale du bord rectiligne et une patte recourbée solidaire du bord curviligne et apte à prendre appui sur le bord supérieur du carter.

Afin de permettre l'utilisation de différentes tailles de bouteille de gaz, le carter comporte, dans sa partie inférieure, une couronne solidaire de la paroi intérieure dudit carter sur laquelle prend appui un plateau circulaire, ledit plateau étant apte à recevoir la bouteille de gaz.

De plus, le dispositif comporte un moyen de commande déporté de la molette de réglage du débit de gaz, ledit moyen de commande déporté étant constitué d'une tige s'étendant à travers un trou pratiqué dans le carter et comprenant à ses extrémités libres une molette et une tête plate respectivement, ladite tête plate étant apte à coopérer avec une fente pratiquée dans la molette de réglage du débit de gaz.

### Brève description des dessins

D'autres avantages et caractéristiques ressortiront mieux de la description qui va suivre de plusieurs variantes d'exécution, données à titre d'exemples non limitatifs, du dispositif pour l'ouverture d'une bouteille de vin ou similaire conforme à l'invention, en référence aux dessins annexés sur lesquels :
[Fig.1] est une vue de côté du dispositif pour l'ouverture d'une bouteille de vin suivant l'invention,
[Fig.2] est une vue en coupe verticale de la partie inférieure du dispositif suivant l'invention,
[Fig.3] est une vue de dessus de la molette des moyens de chauffage du dispositif suivant l'invention,
[Fig.4] est une vue en perspective de la molette des moyens de chauffage du dispositif suivant l'invention,
[Fig.5] est une vue de face de la molette des moyens de chauffage du dispositif suivant l'invention,
[Fig.6] est une vue en perspective d'une variante d'exécution du dispositif pour l'ouverture d'une bouteille de vin suivant l'invention,
[Fig.7] est une vue en perspective éclatée du capot supérieur des moyens de chauffage de la variante d'exécution du dispositif suivant l'invention représenté sur la figure 6,
[Fig.8] est une vue de dessus d'un dispositif de refroidissement du goulot du dispositif pour l'ouverture d'une bouteille suivant l'invention,
[Fig.9] est une vue de côté du dispositif de refroidissement suivant l'invention représenté sur la figure 8.

### Mode de réalisation de l'invention

Dans la suite de la description du dispositif pour l'ouverture d'une bouteille de vin ou similaire suivant l'invention, les mêmes références numériques désignent les mêmes éléments. Par ailleurs, les différentes vues ne sont pas nécessairement tracées à l'échelle.

On observera que le dispositif suivant l'invention est particulièrement adapté à l'ouverture de vielles bouteilles de porto dont le bouchon est dégradé ; toutefois, il est bien évident que le dispositif suivant l'invention pourra également être utilisé non seulement pour l'ouverture de bouteilles de tout type de vins doux naturels qui rencontre le même genre de dégradation de leurs bouchons en liège mais également pour l'ouverture de tout type de bouteille de vin que le bouchon soit dégradé ou non sans pour autant sortir du cadre de l'invention.

En référence aux figures 1 et 2, le dispositif pour l'ouverture d'une bouteille de vins doux naturels tels que le porto ou similaire comprend une pince 1 constituée de deux bras 2 articulés autour d'un axe 3, chaque bras 2 comprenant à une première extrémité une poignée 4 et à son extrémité opposée un mors 5 de forme hémi-annulaire, le rayon de courbure de chaque mors 5 étant sensiblement égal au rayon de courbure de la bouteille de vin, non représentée sur les figures, un socle 6, des moyens de chauffage 7 positionnés sur ledit socle 6 et une potence 8 solidaire dudit socle 6 et comprenant des moyens de retenu de la pince 1 de telle sorte que les mors 5 de ladite pince 1 s'étendent au droit des moyens de chauffage 7. Ledit socle 6 consiste en une plaque métallique horizontale sensiblement carrée muni de quatre pieds 9 positionnés aux quatre coins de la plaque métallique sur sa face inférieure. Lesdits pieds 9 pourront avantageusement consister en des pieds en silicone ou en élastomère synthétique ou naturel afin d'éviter que ledit socle 6 ne glisse sur le support, tel qu'une table par exemple, sur lequel il sera positionné.

Il est bien évident que la pince 1 pourra présenter une forme différente telle qu'une forme de ciseaux, i.e. avec des anneaux en lieu et place des poignées 4 et/ou avec des mors 5 hémi-cylindriques en lieu et place des mors 4 hémi-annulaires par exemple sans sortir du cadre de l'invention.

Par ailleurs, ladite potence 8 comporte une partie inférieure verticale 8a, i.e. s'étendant sensiblement perpendiculairement audit socle 6, et une partie supérieure inclinée 8b. Ladite potence 8 est, par exemple, obtenue dans une barre métallique dont l'extrémité inférieure est soudée dans la partie centrale de l'un des bords du socle 6 et dont la partie médiane est pliée pour former les parties inférieure 8a et supérieure 8b. Ladite partie supérieure 8b de la potence 8 forme un angle compris entre 100° et 130° avec la partie inférieure 8a de ladite potence 8, et, de préférence, un angle de 115° avec la partie inférieure 8a de ladite potence 8. De plus, l'extrémité distale de la potence 8, i.e. l'extrémité supérieure de la partie supérieure 8b de ladite potence 8, est repliée vers le haut suivant une angle d'environ 90° pour former une patte 10 dite de retenue munie d'au moins une fente 11 apte à recevoir les bras 2 de la pince 1, les poignées 4 de la pince 4 prenant appui sur la face supérieure de la patte 10. Afin de maintenir la pince 1 sensiblement parallèlement à la partie supérieure 8b de la potence 8, ladite partie supérieure 8b de la potence 8 comporte au moins un berceau 12 dans lequel prend appui les bras 2 de la pince 1.

De plus, les moyens de chauffage 7 consistent en au moins une bouteille de gaz 13 muni d'un brûleur 14 et d'une molette 15 de réglage du débit de gaz, ladite bouteille de gaz 13 s'étendant dans un carter 16 dont l'extrémité inférieure est ouverte et prend appui sur le socle 6 et dont l'extrémité supérieure est muni d'un capot supérieur 17 muni d'une ouverture 18 pour le passage du brûleur 14. Dans cet exemple particulier de réalisation, le carter 16 présente une forme cylindrique ; toutefois, il va de soi qu'il pourra présenter une forme quelconque dès lors qu'il est apte à recevoir une bouteille de gaz, sans pour autant sortir du cadre de l'invention.

De manière avantageuse, en référence à la figure 2, le carter 16 comporte, dans sa partie inférieure, une couronne 19 solidaire de la paroi intérieure dudit carter 16 sur laquelle prend appui un plateau circulaire amovible 20, ledit plateau 20 étant apte à recevoir la bouteille de gaz 13. Ainsi, le carter 16 permet de recevoir deux tailles différentes de bouteille de gaz 13. A cet effet, pour la plus grande taille de bouteille de gaz 13, le plateau 20 est retiré et la bouteille de gaz prend appui directement sur le socle 6 et, pour la plus petite taille de bouteille de gaz 13, le plateau 20 est positionné sur la couronne 19 et la bouteille de gaz prend appui sur ledit plateau 20.

Par ailleurs, en référence aux figures 2 à 5, le dispositif suivant l'invention comporte un moyen de commande déporté 21 de la molette 15 de réglage du débit de gaz, ledit moyen de commande déporté 21 étant constitué d'une tige 22 s'étendant à travers un trou 23 pratiqué dans le carter 16 et comprenant à ses extrémités libres une molette 24 et une tête plate 25 respectivement, ladite tête plate 25 étant apte à coopérer avec une fente 26 pratiquée dans la molette 15 de réglage du débit de gaz.

Selon une première variante d'exécution du dispositif suivant l'invention, en référence aux figures 6 et 7, le dispositif comprend de la même manière que précédemment une pince 1 constituée de deux bras 2 articulés autour d'un axe 3, chaque bras 2 comprenant à une première extrémité une poignée 4 et à son extrémité opposée un mors 5 de forme hémi-annulaire, le rayon de courbure de chaque mors 5 étant sensiblement égal au rayon de courbure de la bouteille de vin, non représentée sur les figures, un socle 6, des moyens de chauffage 7 positionnés sur ledit socle 6 et une potence 8 solidaire dudit socle 6 et comprenant des moyens de retenu de la pince 1 de telle sorte que les mors 5 de ladite pince 1 s'étendent au droit des moyens de chauffage 7. Ledit socle 6 consiste en une plaque métallique horizontale sensiblement carrée muni de quatre pieds 9 positionnés aux quatre coins de la plaque métallique sur sa face inférieure.

Par ailleurs, ladite potence 8 comporte une partie inférieure verticale 8a et une partie supérieure inclinée 8b. Son extrémité inférieure est soudée dans la partie centrale de l'un des bords du socle 6 et la partie médiane est pliée pour former les parties inférieure 8a et supérieure 8b. Ladite partie supérieure 8b de la potence 8 forme un angle compris entre 100° et 130° avec la partie inférieure 8a de ladite potence 8, et, de préférence, un angle de 115°. De plus, l'extrémité distale de la potence 8, i.e. l'extrémité supérieure de la partie supérieure 8b de ladite potence 8, est repliée vers le haut suivant une angle d'environ 90° pour former une patte 10 dite de retenue munie d'au moins une fente 11 à baïonnette apte à recevoir les bras 2 de la pince 1, les poignées 4 de la pince 4 prenant appui sur la face supérieure de la patte 10. Afin de maintenir la pince 1 sensiblement parallèlement à la partie supérieure 8b de la potence 8, ladite partie supérieure 8b de la potence 8 comporte au moins un berceau 12 dans lequel prend appui les bras 2 de la pince 1.

De plus, les moyens de chauffage 7 consistent en au moins une bouteille de gaz 13 muni d'un brûleur 14 et d'une molette 15 de réglage du débit de gaz, ladite bouteille de gaz 13 s'étendant dans un carter 16 cylindrique dont l'extrémité inférieure est ouverte et prend appui sur le socle 6 et dont l'extrémité supérieure est muni d'un capot supérieur 17 muni d'une ouverture 18 pour le passage du brûleur 14.

Bien que cela ne soit pas représenté sur les figures 6 et 7, le carter 16 comporte également, dans sa partie inférieure, une couronne 19 solidaire de la paroi intérieure dudit carter 16 sur laquelle prend appui un plateau circulaire amovible 20, ledit plateau 20 étant apte à recevoir la bouteille de gaz 13. Ainsi, le carter 16 permet de recevoir deux tailles différentes de bouteille de gaz 13. Par ailleurs, le dispositif suivant l'invention comporte également un moyen de commande déporté 21 de la molette 15 de réglage du débit de gaz, tel que représenté sur les figures 3 à 5, ledit moyen de commande déporté 21 étant constitué d'une tige 22 s'étendant à travers un trou 23 pratiqué dans le carter 16 et comprenant à ses extrémités libres une molette 24 et une tête plate 25 respectivement, ladite tête plate 25 étant apte à coopérer avec une fente 26 pratiquée dans la molette 15 de réglage du débit de gaz.

Le dispositif se distingue de celui décrit précédemment par le fait que le capot supérieur 17 est constitué de deux demi-disques 17a, 17ab, chaque demi-disque 17a, 17b comprenant un évidement hémicirculaire 18a et 18b respectivement dans la partie centrale du bord rectiligne et une patte recourbée 19a et 19b respectivement solidaire du bord curviligne et apte à prendre appui sur le bord supérieur du carter 16.

Selon une autre variante d'exécution du dispositif suivant l'invention, non représentée sur les figures, le dispositif suivant l'invention comprend des moyens de chauffage consistant en au moins une résistance électrique chauffante couplée à un thermostat ou un rhéostat, ladite résistance électrique chauffante étant au contact, ou s'étendant à proximité, des mors de la pince lorsque cette dernière est supportée par la potence. Par exemple, la résistance électrique chauffante pourra être recouverte d'un matériau en céramique et présenter une forme circulaire. Selon une autre variante, les moyens de chauffage pourront comprendre deux résistances électriques chauffantes recouvertes de céramique et articulées autour d'un axe de manière à pivoter depuis une position ouverte où les résistances électriques chauffantes s'étendent de part et d'autre des mors de la pince jusqu'à une position fermée où les résistances électriques chauffantes coiffent les mors de la pince.

Enfin, afin de procurer un choc thermique permettant de casser le goulot, en référence aux figures 8 et 9, le dispositif suivant l'invention comporte une seconde pince 27 constituée de deux bras 28 articulés autour d'un axe 29, chaque bras 28 comprenant à une première extrémité un anneau 30 et à son extrémité opposée un mors 31 de forme hémi-annulaire, le rayon de courbure de chaque mors 31 étant sensiblement égal au rayon de courbure du goulot de la bouteille de vin. De manière avantageuse, la face concave de chaque mors 31 comporte un ou plusieurs éléments d'accumulation thermique 32. Ces éléments d'accumulation thermique 32 pourront être obtenus en pierre tel que du grès ou du granit par exemple. De préférence, ces éléments d'accumulation thermique sont obtenus dans au moins un matériau solide présentant une conductivité thermique supérieure ou égale à 5 W.m-1.K-1 et une masse volumique supérieure ou égale à 2000kg/m3. Ainsi, les éléments d'accumulation thermique 32 sont obtenus dans une pierre naturelle monobloc ou sous forme pulvérulente, compactée ou non. Par exemple, les éléments d'accumulation thermique 32 sont obtenus dans de la stéatite et/ou de la cordiérite et/ou de la féolite. Ladite pince 1 est ainsi placée dans un bac de glace ou dans un réfrigérateur ou un congélateur avant d'être utilisée.

Il va de soi que les anneaux 30 de la pince pourront être substitués par des poignées et que les mors 31 hémi-annulaires pourront être substitués par des mors hémi-cylindriques sans pour autant sortir du cadre de l'invention.

Enfin, il est bien évident que les exemples que l'on vient de donner ne sont que des illustrations particulières en aucun cas limitatives quant aux domaines d'application de l'invention.

## Revendications

1. Dispositif pour l'ouverture d'une bouteille de vin comprenant une pince (1) constituée de deux bras (2) articulés autour d'un axe (3), chaque bras (2) comprenant à une première extrémité une poignée (4) ou un anneau et à son extrémité opposée un mors (5) de forme hémi-annulaire ou hémi-cylindrique, le rayon de courbure de chaque mors (5) étant sensiblement égal au rayon de courbure du goulot de la bouteille de vin, le dispositif comprenant au moins un socle (6) et des moyens de chauffage (7), **caractérisé en ce que** lesdits moyens de chauffage (7) sont positionnés sur ledit socle (6) et **en ce que** le dispositif comprend en outre une potence (8) solidaire du socle (6) et comprenant des moyens de retenu de la pince (1) de telle sorte que les mors (5) de cette dernière s'étendent au droit des moyens de chauffage (7).

2. Dispositif suivant la revendication 1 **caractérisé en ce que** ladite potence (8) comporte une partie inférieure verticale (8a), i.e. s'étendant sensiblement perpendiculairement audit socle (6), et une partie supérieure (8b) inclinée.

3. Dispositif suivant la revendication 2 **caractérisé en ce que** la partie supérieure (8b) de la potence (8) forme un angle compris entre 100° et 130° avec la partie inférieure (8a) de ladite potence (8).

4. Dispositif suivant la revendication 3 **caractérisé en ce que** la partie supérieure (8b) de la potence (8) forme un angle de 115° avec la partie inférieure (8a) de ladite potence (8).

5. Dispositif suivant l'une quelconque des revendications 1 à 4 **caractérisé en ce que** l'extrémité distale de la potence (8), i.e. l'extrémité supérieure de la partie supérieure (8b) de ladite potence (8), est repliée vers le haut suivant une angle d'environ 90° pour former une patte (10) dite de retenue munie d'au moins une fente (11) apte à recevoir les bras (2) de la pince (1).

6. Dispositif suivant l'une quelconque des revendications 1 à 5 **caractérisé en ce que** la partie supérieure (8b) de la potence (8) comporte au moins un berceau (12) dans lequel prend appui les bras (2) de la pince (1).

7. Dispositif suivant l'une quelconque des revendications 1 à 6 **caractérisé en ce que** les moyens de chauffage (7) consistent en au moins une résistance électrique chauffante couplée à un thermostat ou un rhéostat, ladite résistance électrique chauffante étant au contact des mors (5) de la pince (1) lorsque cette dernière est supportée par la potence (8).

8. Dispositif suivant l'une quelconque des revendications 1 à 6 **caractérisé en ce que** les moyens de chauffage (7) consistent en au moins une bouteille de gaz (13) muni d'un brûleur (14) et d'une molette (15) de réglage du débit de gaz, ladite bouteille de gaz (13) s'étendant dans un carter (16) dont l'extrémité inférieure est ouverte et prend appui sur le socle (6) et dont l'extrémité supérieure est muni d'un capot supérieur (17) muni d'une ouverture (18) pour le passage du brûleur (14).

9. Dispositif suivant la revendication 8 **caractérisé en ce que** le carter (16) présente une forme cylindrique.

10. Dispositif suivant la revendication 9 **caractérisé en ce que** le capot supérieur (17) est constitué de deux demi-disques (17a,17b), chaque demi-disque comprenant un évidement hémicirculaire (18,18b) dans la partie centrale du bord rectiligne et une patte recourbée (26a,26b) solidaire du bord curviligne et apte à prendre appui sur le bord supérieur du carter (16).

11. Dispositif suivant l'une quelconque des revendications 9 ou 10 **caractérisé en ce que** le carter (16) comporte, dans sa partie inférieure, une couronne (19) solidaire de la paroi intérieure dudit carter (16) sur laquelle prend appui un plateau circulaire (20), ledit plateau (20) étant apte à recevoir la bouteille de gaz (13).

12. Dispositif suivant l'une quelconque des revendications 8 à 11 **caractérisé en ce qu'**il comporte un moyen de commande déporté (21) de la molette (15) de réglage du débit de gaz, ledit moyen de commande déporté (21) étant constitué d'une tige (22) s'étendant à travers un trou (23) pratiqué dans le carter (16) et comprenant à ses extrémités libres une molette (24) et une tête plate (25) respectivement, ladite tête plate (25) étant apte à coopérer avec une fente (26) pratiquée dans la molette (15) de réglage du débit de gaz.

## Patentansprüche

1. Vorrichtung zum Öffnen einer Weinflasche, umfassend eine Zange (1) bestehend aus zwei um eine Achse (3) gelenkigen Armen (2), wobei jeder Arm (2) an einem ersten Ende einen Griff (4) oder einen Ring umfasst, und an seinem entgegengesetzten Ende eine Spannbacke (5) in einer halbringförmigen oder halbzylindrischen Form, wobei der Krümmungsradius einer jeden Spannbacke (5) im Wesentlichen gleich dem Krümmungsradius des Halses der Weinflasche ist, wobei die Vorrichtung mindestens einen Sockel (6) und Heizmittel (7) umfasst, **dadurch gekennzeichnet, dass** die Heizmittel (7) auf dem Sockel (6) positioniert sind, und dadurch, dass die Vorrichtung weiter eine Stütze (8) umfasst, die fest mit dem Sockel (6) verbunden ist, und Mittel zum Halten der Zange (1) umfasst, sodass sich die Spannbacken (5) dieser letzteren auf Höhe der Heizmittel (7) erstrecken.

2. Vorrichtung nach Anspruch 1, **dadurch gekennzeichnet, dass** die Stütze (8) einen vertikalen unteren Teil (8a), der sich z.B. im Wesentlichen senkrecht zum Sockel (6) erstreckt, und einen geneigten oberen Teil (8b) beinhaltet.

3. Vorrichtung nach Anspruch 2, **dadurch gekennzeichnet, dass** der obere Teil (8b) der Stütze (8) einen Winkel, der zwischen 100° und 130° liegt, mit dem unteren Teil (8a) der Stütze (8) bildet.

4. Vorrichtung nach Anspruch 3, **dadurch gekennzeichnet, dass** der obere Teil (8b) der Stütze (8) einen Winkel von 115° mit dem unteren Teil (8a) der Stütze (8) bildet.

5. Vorrichtung nach einem der Ansprüche 1 bis 4, **dadurch gekennzeichnet, dass** das distale Ende der Stütze (8), z.B. das obere Ede des oberen Teils (8b) der Stütze (8) entsprechend einem Winkel von etwa 90° nach oben geknickt ist, um eine sogenannte Haltelasche (10) zu bilden, die mit mindestens einem Schlitz (11) versehen ist, der imstande ist, den Arm (2) der Zange (1) aufzunehmen.

6. Vorrichtung nach einem der Ansprüche 1 bis 5, **dadurch gekennzeichnet, dass** der obere Teil (8b) der Stütze (8) mindestens ein Traggestell (12) beinhaltet, in das sich die Arme (2) der Zange (1) anlegen.

7. Vorrichtung nach einem der Ansprüche 1 bis 6, **dadurch gekennzeichnet, dass** die Heizmittel (7) aus mindestens einem elektrischen Heizwiderstand bestehen, der mit einem Thermostat oder einem Rheostat gekoppelt ist, wobei der elektrische Heizwiderstand in Kontakt mit den Spannbacken (5) der Zange (1) ist, wenn letztere von der Stütze (8) getragen wird.

8. Vorrichtung nach einem der Ansprüche 1 bis 6, **dadurch gekennzeichnet, dass** die Heizmittel (7) aus mindestens einer Gasflasche (13) bestehen, die mit einem Brenner (14) und mit einem Rändelrad (15) zum Einstellen des Gasdurchsatzes versehen ist, wobei sich die Gasflasche (13) in einem Gehäuse (16) erstreckt, dessen unteres Ende offen ist, und sich an den Sockel (6) anlegt, und dessen oberes Ende mit einer oberen Abdeckung (17) versehen ist, die mit einer Öffnung (18) für den Durchlass des Brenners (14) versehen ist.

9. Vorrichtung nach Anspruch 8, **dadurch gekennzeichnet, dass** das Gehäuse (16) eine zylindrische Form aufweist.

10. Vorrichtung nach Anspruch 9, **dadurch gekennzeichnet, dass** die obere Abdeckung (17) aus zwei Halbscheiben (17a, 17b) besteht, wobei jede Halbscheibe eine halbringförmige Aussparung (18, 18b) in dem mittleren Teil des geradlinigen Randes, und eine umgebogene Lasche (26a, 26b) umfasst, die fest mit dem gekrümmten Rand verbunden ist, und imstande ist, sich an den oberen Rand des Gehäuses (16) anzulegen.

11. Vorrichtung nach einem der Ansprüche 9 oder 10, **dadurch gekennzeichnet, dass** das Gehäuse (16) in seinem unteren Teil einen Kranz (19) beinhaltet, der fest mit der Innenwand des Gehäuses (16) verbunden ist, an den sich eine kreisförmige Platte (20) anlegt, wobei die Platte (20) imstande ist, die Gasflasche (13) aufzunehmen.

12. Vorrichtung nach einem der Ansprüche 8 bis 11, **dadurch gekennzeichnet, dass** sie ein ausgelagertes Steuerungsmittel (21) für das Rändelrad (15) zum Einstellen des Gasdurchsatzes beinhaltet, wobei das ausgelagerte Steuerungsmittel (21) aus einem Stift (22) besteht, der sich durch ein Loch (23) hindurch erstreckt, das in das Gehäuse (16) eingearbeitet ist, und an seinen freien Enden jeweils ein Rändelrad (24) und einen flachen Kopf (25) umfasst, wobei der flache Kopf (25) imstande ist, mit einem Schlitz (26) zusammenzuwirken, der in das Rändelrad (15) zum Einstellen des Gasdurchsatzes eingearbeitet ist.

## Claims

1. A device for opening a wine bottle comprising a clamp (1) consisting of two arms (2) articulated around an axis (3), each arm (2) comprising at a first end a handle (4) or a ring and at its opposite end a jaw (5) having a semi-annular or semi-cylindrical shape, the radius of curvature of each jaw (5) being substantially equal to the radius of curvature of the neck of the wine bottle, the device comprising at least one base (6) and heating means (7), **characterized in that** said heating means (7) are positioned on said base (6) and **in that** the device further comprises a bracket (8) secured to the base (6) and comprising means for retaining the clamp (1) so that the jaws (5) of the latter extend in line with the heating means (7).

2. The device according to claim 1 **characterized in that** said bracket (8) includes a vertical lower portion (8a), i.e. extending substantially perpendicular to said base (6), and an inclined upper portion (8b).

3. The device according to claim 2 **characterized in that** the upper portion (8b) of the bracket (8) forms an angle comprised between 100° and 130° with the lower portion (8a) of said bracket (8).

4. The device according to claim 3 **characterized in that** the upper portion (8b) of the bracket (8) forms an angle of 115° with the lower portion (8a) of said bracket (8).

5. The device according to any one of claims 1 to 4 **characterized in that** the distal end of the bracket (8), i.e. the upper end of the upper portion (8b) of said bracket (8), is bent upwards at an angle of approximately 90° to form a so-called retaining tab (10) provided with at least one slot (11) capable of receiving the arms (2) of the clamp (1).

6. The device according to any one of claims 1 to 5 **characterized in that** the upper portion (8b) of the bracket (8) includes at least one cradle (12) in which the arms (2) of the clamp (1) rest.

7. The device according to any one of claims 1 to 6 **characterized in that** the heating means (7) consist of at least one electric heating resistor coupled to a thermostat or a rheostat, said electric heating resistor contacting the jaws (5) of the clamp (1) when the latter is supported by the bracket (8).

8. The device according to any one of claims 1 to 6 **characterized in that** the heating means (7) consist of at least one gas cylinder (13) provided with a burner (14) and a gas flow rate adjustment knob (15), said gas cylinder (13) extending into a casing (16) whose lower end is open and rests on the base (6) and whose upper end is provided with an upper cover (17) provided with an opening (18) for the passage of the burner (14).

9. The device according to claim 8 **characterized in that** the casing (16) has a cylindrical shape.

10. The device according to claim 9 **characterized in that** the upper cover (17) consists of two half-discs (17a, 17b), each half-disc comprising a semicircular recess (18, 18b) in the central portion of the straight edge and a curved tab (26a, 26b) secured to the curvilinear edge and capable of resting on the upper edge of the casing (16).

11. The device according to any one of claims 9 or 10 **characterized in that** the casing (16) includes, in its lower portion, a crown (19) secured to the inner wall of said casing (16) on which a circular plate rests (20), said plate (20) being capable of receiving the gas cylinder (13).

12. The device according to any one of claims 8 to 11 **characterized in that** it includes a remote control means (21) of the gas flow rate adjustment knob (15), said remote control means (21) consisting of a rod (22) extending through a hole (23) formed in the casing (16) and comprising at its free ends a knob (24) and a flat head (25) respectively, said flat head (25) being capable of cooperating with a slot (26) formed in the gas flow rate adjustment knob (15).
